# EUROPÄISCHE PATENTSCHRIFT

(11) **EP 2 034 859 B1**
(45) Veröffentlichungstag und Bekanntmachung des Hinweises auf die Patenterteilung: **27.04.2011**
(21) Anmeldenummer: 07764685.9
(22) Anmeldetag: 16.06.2007
(51) Int. Cl.: A41G 5/00

(54) **HAARERSATZ MIT SICHERUNGSEINRICHTUNGEN**
HAIRPIECE COMPRISING SECURING DEVICES
TOUPET DOTÉ DE DISPOSITIFS DE FIXATION

(30) Priorität: 29.06.2006 DE 202006010151 U
(43) Veröffentlichungstag der Anmeldung: 18.03.2009
(73) Patentinhaber: Arcos die Haarprofis Handels GmbH, 91058 Erlangen (DE)
(72) Erfinder: ALEX, Günter, 91058 Erlangen (DE)
(74) Vertreter: Rehberg Hüppe + Partner
(86) Internationale Anmeldenummer: PCT/EP2007/005316
(87) Internationale Veröffentlichungsnummer: WO 2008/000363

(56) Entgegenhaltungen:
- EP-A1- 0 997 079
- JP-A- 6 330 402
- US-A- 3 605 761
- US-A- 3 662 766
- US-A- 3 760 818
- US-A- 5 117 846

## Beschreibung

Die Erfindung bezieht sich auf einen Haarersatz mit einer Montur, mit an der Montur befestigten Haaren und mit mindestens einer Sicherungseinrichtung zum Sichern der Montur an Haaren des Trägers des Haarersatzes, wie er in den übereinstimmenden Oberbegriffen der unabhängigen Patentansprüche 1 und 3 definiert ist.

### STAND DER TECHNIK

Es sind verschiedene Sicherungseinrichtungen zum Sichern eines Haarersatzes an den noch vorhandenen Haaren des Trägers des Haarersatzes bekannt. Hierzu zählt eine Sicherungseinrichtung, die im Randbereich der Montur des jeweiligen Haarersatzes anzunähen ist, wodurch ein Haarersatz der eingangs beschriebenen Art entsteht. Bei diesem Haarersatz der eingangs beschriebenen Art verlaufen schlitzförmige Ausnehmungen in den Sicherungseinrichtungen parallel zu dem Rand der Montur. Jeder Schlitz weist eine Länge von etwa 4 bis 5 cm auf und dient dazu, eine Strähne des noch vorhandenen Haars des Trägers hindurch zu ziehen. Diese Strähne wird mit einer auf der der Montur abgekehrten Seite der Ausnehmung angeordneten Haarklammer festgelegt. Auf diese Weise wird die Montur und damit der gesamte Haarersatz an den noch vorhandenen Haaren des Trägers gesichert. Nachteil der bekannten Sicherungseinrichtung ist, dass sie relativ stark aufträgt und sich insbesondere im Bereich der Haarklammer nicht an den Kopf des Trägers des Haarersatzes anformt. Um die Haare des Trägers des Haarersatzes mit der Haarklammer wirklich festzulegen, müssen diese mit hoher Klemmkraft beaufschlagt und zusätzlich umgebogen werden. Hieraus resultiert eine erhebliche Gefahr, dass die Haare beschädigt werden, insbesondere brechen. Für kurzhaarigen Haarersatz ist die bekannte Sicherungseinrichtung grundsätzlich nicht geeignet, weil sonst ihre Haarklammer sichtbar ist.

Aus den bekannten Nachteilen heraus wird die bekannte, zuvor beschriebene Sicherungseinrichtung nach Kenntnis der Anmelderin nicht mehr kommerziell eingesetzt. Übliche Sicherungsmaßnahmen zum Sichern eines Haarersatzes an den noch vorhandenen Haaren des Trägers des Haarersatzes sind beispielsweise das Vernähen der Montur des Haarersatzes mit einer aus den Haaren des Trägers ausgebildeten Flechtkante oder das Hindurchziehen von noch vorhanden Haaren des Trägers des Haarersatzes durch Ausnehmungen in der Montur des Haarersatzes, wobei metallische Hülsen auf die durchgezogenen Haare zusammen mit anderen Haaren des Trägers aufgeklemmt werden. Nachteil dieser Maßnahmen ist entweder der extreme Zeitbedarf zu ihrer Durchführung oder ihre fehlende Unauffälligkeit insbesondere bei kurzhaarigem Haarersatz.

Aus der DE 20 2005 010 845 U1 ist eine Vorrichtung zur Haarergänzung bekannt, die auf einem selbstklebenden Haarband basiert. Bei der Vornahme der Haarergänzung werden unter Zwischenordnung einer Strähne aus vorhandenen Haaren des Trägers zwei Abschnitte des Haarbands gegeneinander geklebt. Hierdurch werden die dazwischen liegenden Haare des Trägers zwischen den selbstklebenden Bereichen der beiden Haarbänder von dem dort vorhandenen Klebstoff versiegelt, so dass eine dauerhafte Haftung der Haarergänzung auch über mehrere Waschungen der Haare hinweg erzielt wird.

Aus der US 5,881,737 ist eine Vorrichtung zur Haarverlängerung bekannt, die ein Basiselement aufweist, das beidseitig klebend ist, um es zwischen natürliche Haare des Trägers der Haarverlängerung einzukleben.

Aus der AT 330117 ist eine Vorrichtung zum Befestigen von körperfremdem Haar bekannt, die als Basis eine biegbaren Doppelstreifen aufweist, zwischen dessen Teilen körpereigene Haarbüschel des Trägers einklebbar sind.

Ein Haarersatz mit den Merkmalen der übereinstimmenden Oberbegriffe der unabhängigen Patentansprüche 1 und 3 ist aus der EP-A1-0 997 079 bekannt. Hier weist die Montur die Sicherungseinrichtung an der Unterseite ihres Randbereichs auf. Die Sicherungseinrichtung weist zwei aufeinanderklappbare und miteinander verklebbare Elemente auf, von denen das eine am Rand der Montur befestigt ist, während das andere einen Schlitz zum Hindurchziehen von natürlichen Haaren des Trägers des Haarersatzes aufweist. Die durch den Schlitz hindurchgezogenen natürlichen Haare werden zwischen den zusammengeklebten Elementen der Befestigungsvorrichtung fixiert.

Aus der WO 2005/044031 A1 ist ein Haarband mit quer zu dessen Haupterstreckungsrichtung abstehenden Haaren bekannt. Das Haarband weist Befestigungsöffnungen auf, durch die natürliche Haare des Trägers hindurchgezogen werden können. Durch Verkleben der natürlichen Haare des Trägers mit dem Haarband mittels eines Klebstoffs kann das Haarband an den natürlichen Haaren des Trägers fixiert werden.

Aus der EP 0 919 149 A1 ist es bekannt, einen Haarersatz dadurch an natürlichen Haaren des Trägers festzulegen, dass einige natürliche Haare des Trägers durch Durchbrechungen in einer Montur des Haarersatzes hindurchgezogen werden, dann so umgebogen werden, dass sie wieder ihre natürliche Verlaufsrichtung annehmen und so an der Montur festgeklebt werden. Hierfür weist die Montur einen Rand auf, der mit Haaren an der Montur überdeckbar ist.

Aus der US 3,760,818 ist eine Toupetstruktur mit einer Halteanordnung, die auf dem Kopf eines Trägers eines Toupets anzuordnen und an den dort verbliebenen Haaren zu befestigen ist, und mit einem an der Haltestruktur zu befestigenden Toupet bekannt. Die Haltestruktur weist Öffnungen auf, durch die natürliche Haare des Trägers hindurchgezogen werden können, um sie anschließend an der Trägerstruktur zu sichern. Das Toupet kann anschließend durch eine Verklebung lösbar auf der Trägerstruktur befestigt werden.

### AUFGABE DER ERFINDUNG

Der Erfindung liegt die Aufgabe zugrunde, einen Haarersatz mit den Merkmalen der übereinstimmenden Oberbegriffe der unabhängigen Patentansprüche 1 und 3 aufzuzeigen, der eine besonders unauffällige Sicherung an den Haaren des Trägers ermöglicht.

### LÖSUNG

Die Aufgabe der Erfindung wird durch einen Haarersatz mit den Merkmalen des unabhängigen Patentanspruchs 1 und durch einen Haarersatz mit den Merkmalen des unabhängigen Patentanspruchs 3 gelöst. Bevorzugte Ausführungsformen des neuen Haarersatzes sind in den abhängigen Patentansprüchen beschrieben.

### BESCHREIBUNG DER ERFINDUNG

Bei der Erfindung umfassen die Mittel zum Festlegen von durch die Ausnehmung der Sicherungseinrichtung hindurch greifenden Haaren des Trägers eine der Ausnehmung auf der Außenseite des Flachmaterials benachbarte Klebefläche und einen Abschnitt eines selbstklebenden Haarbands zum Aufkleben auf die an die Klebefläche angedrückten Haare des Trägers. Beim Sichern des Haarersatzes an den noch vorhandenen Haaren des Trägers werden die durch die Ausnehmung hindurch gezogenen Haare des Trägers also zunächst an die Klebefläche angedrückt. Zum vollständigen Festlegen der Haare wird dann das Haarband auf die an die Klebefläche angedrückten Haare aufgeklebt, so dass diese Haare in dem Kontaktbereich mit der Klebefläche zwischen der Klebefläche und dem selbstklebenden Haarband versiegelt werden. Durch diese Versiegelung sind die Haare dauerhaft und auch über Waschungen der Haare mit dem Haarersatz hinweg festgelegt. Entsprechend dauerhaft ist auch die Sicherung der Montur des Haarersatzes an den Haaren des Trägers. Gleichzeitig lässt die neue Sicherungseinrichtung durch Aufsprühen eines die Verklebung auflösenden Lösungsmittels ein gewolltes Aufheben der Festlegung der Haare an der Sicherungseinrichtung zwecks Entfernens des Haarersatzes zu. Es versteht sich, dass das selbstklebende Haarband bei der Erfindung in seiner Größe auf die Klebefläche der Sicherungseinrichtung abzustimmen ist. Es kann auch etwas länger sein als die Klebefläche, um beispielsweise angrenzende Bereich der Sicherungseinrichtung abzudecken. So wird mit dem Haarband die Sicherungseinrichtung insgesamt unsichtbar gemacht.

Dies gelingt besonders gut, wenn die Ausnehmung der Sicherungseinrichtung in einem Randbereich der Montur vorgesehen ist, wobei beidseitig der Ausnehmung und der ihr benachbarten Klebefläche der Sicherungseinrichtung in dem Randbereich Haare an der Montur befestigt sind. Die Klebefläche unterbricht demnach den mit Haaren besetzten Randbereich der Montur. Diese Unterbrechung wird durch das Aufkleben des Haarbands beseitigt.

Insbesondere dann, wenn die Ausnehmung der Sicherungseinrichtung unmittelbar in dem Randbereich der Montur als Flachmaterial vorgesehen ist und es sich bei der Montur um eine Netzmontur handelt, ist es bevorzugt, wenn dieser Randbereich durch eine Beschichtung verstärkt ist, die ein ungewolltes Einreißen der Montur verhindert.

Die Ausnehmung kann aber auch in einem separaten Abschnitt aus dem Flachmaterial vorgesehen sein, der an der Montur befestigt ist. Es versteht sich, dass unter einem Flachmaterial hier nicht nur ein flaches sondern auch ein flexibles Material zu verstehen ist, damit sich das Flachmaterial an die Kontur des Kopfes des Trägers des jeweiligen Haarersatzes anpassen kann. Zudem sollte das Flachmaterial möglichst reißfest sein.

Der separate Abschnitt aus dem Flachmaterial kann an einem Randbereich der Montur befestigt sein, wobei über diesen Randbereich dann nur die Ausnehmung und die angrenzende Klebefläche überstehen müssen, die beim Festlegen der Haare des Trägers an der Sicherungseinrichtung durch das aufgeklebte Haarband verdeckt wird.

Die Ausnehmung der Sicherungseinrichtung selbst ist vorzugsweise schlitzförmig und dann entsprechend parallel zu dem Randbereich der Montur auszurichten. Die Klebefläche erstreckt sich vorzugsweise streifenförmig parallel zu der schlitzförmigen Ausnehmung.

Die Länge des Schlitzes beträgt vorzugsweise zwischen 10 und 30 mm. Ein günstiger Bereich liegt bei 20 mm. Längere Schlitze reduzieren die Stabilität der Sicherungseinrichtung. Bei kürzeren Schlitzen wird die Anzahl der zuverlässig festlegbaren Haare schnell sehr klein.

Um die Sicherungseinrichtung durch das aufgeklebte Haarband besonders gut zu tarnen, sind an dem Haarband möglichst dieselben Haare befestigt, wie an der Montur des jeweiligen Haarersatzes. Die Art der Befestigung der Haare an der Montur und dem Haarband kann ebenfalls identisch sein; sie kann sich aber auch unterscheiden. Übliche Techniken sind hier das Einknüpfen oder Einstechen oder auch das Ankleben, wie es bei einem Haarband gemäß der DE 20 2005 010 845 U1 vorgesehen ist.

Ohne zusätzliche Maßnahmen kann mit der neuen Sicherungseinrichtung nur eine dünne, d. h. etwa einlagige Strähne von Haaren des Trägers durch Einkleben zwischen die Klebefläche und das selbstklebende Haarband festgelegt werden. Wenn die Sicherung der Montur im Bereich jeder Sicherungseinrichtung an mehr Haaren des Trägers erfolgen soll, kann ein Flüssigkleber zum Auftragen auf die an die Klebefläche angedrückten Haare des Trägers vor dem Aufkleben des Abschnitts des Haarbands vorgesehen sein. Dieser Flüssigkleber versiegelt dann auch eine größere Anzahl an Haaren zwischen der Klebefläche und dem Haarband.

Vorteilhafte Weiterbildungen der Erfindung ergeben sich aus den abhängigen Patentansprüchen und der gesamten Beschreibung. Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung ist ebenfalls möglich und wird hiermit angeregt. Dies betrifft auch solche Merkmale, die in separaten Zeichnungsfiguren dargestellt sind oder bei deren Beschreibung genannt werden. Diese Merkmale können auch mit Merkmalen unterschiedlicher Patentansprüche kombiniert werden.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt einen Schnitt durch einen Randbereich eines Haarersatzes mit daran ausgebildeter Sicherungseinrichtung.
- **Fig. 2**: zeigt eine Draufsicht auf eine Klebefläche der Sicherungseinrichtung gemäß Fig. 1.
- **Fig. 3**: zeigt einen Abschnitt eines selbstklebenden Haarbands zum Aufkleben auf die Klebefläche gemäß Fig. 2
- **Fig. 4**: zeigt einen Abschnitt aus Flachmaterial einer separaten Sicherungseinrichtung mit Blickrichtung auf deren Klebefläche; und
- Fig. 5: zeigt einen zu der Sicherungseinrichtung gemäß Fig. 4 gehörigen Abschnitt eines selbstklebenden Haarbands.

### FIGURENBESCHREIBUNG

In dem Randbereich 13 des Haarersatzes 1 gemäß den Fig. 1 und 2 ist eine als Netzmontur ausgebildete Montur 2, an die Haare 3 angeknüpft sind, durch eine Beschichtung zu einem reißfesten Flachmaterial 11 verstärkt. In dem Flachmaterial 11 ist eine parallel zu der Haupterstreckungsrichtung des Randbereichs 13 verlaufende schlitzförmige Ausnehmung 10 von etwa 3 mm Breite und 20 mm Länge vorgesehen. Unterhalb der Ausnehmung bis an die Außenkante des Randbereichs erstreckt sich eine Klebefläche 8. Oberhalb der Ausnehmung 10 und seitlich von der Ausnehmung 10 und der Klebefläche 8 sind an der Montur 2 Haare 3 befestigt. Zum Sichern des Haarersatzes 1 an noch vorhandenen Haaren 7 des Trägers des Haarersatzes 1 werden diese Haare 7 durch die Ausnehmung 10 hindurch gezogen und dann an die Klebefläche 8 angedrückt. Zur vollständigen Festlegung der Haare 7 wird anschließend ein Abschnitt 14 eines selbstklebenden Haarbands 5, dessen Größe der Klebefläche 8 entspricht, mit seiner Klebefläche 9 auf die an die Klebefläche 8 angedrückten Haare 7 aufgeklebt. An das Haarband 5 angeknüpfte Haare 6 ergänzen dann den Haarbesatz der Montur 2 über die Klebefläche 8 hinweg. Zudem werden die Haare 7 zwischen den Klebeflächen 8 und 9 an dem Flachmaterial 11 und dem Haarband 5 versiegelt, so dass hier beispielsweise kein Schweiß die Haare 7 entlang laufen kann, der die Stabilität der Verklebung der Haare 7 gefährdet. Der Träger des Haarersatzes 1 kann sogar seine Haare 7 zusammen mit den Haaren 3 des Haarersatzes und den Haaren 6 des Haarbands ohne Gefährdung der Verklebung der Haare 7 zwischen den Klebeflächen 8 und 9 waschen.

Die bei dem Haarersatz gemäß den Fig. 1 und 2 als integrierter Teil ausgebildete Sicherungseinrichtung 4, zu der auch der in Fig. 3 separat wiedergegebene Abschnitt 14 des Haarbands 5 gehört, kann auch als separates, an die Montur 2 anzunähendes oder anderweitig an der Montur 2 zu befestigendes Element vorgesehen sein. Dies ist in den Fig. 4 und 5 skizziert, wobei Fig. 5 den Abschnitt 14 des Haarbands 5 zeigt, der in seiner Größe auf die Klebefläche 8 gemäß Fig. 4 abgestimmt ist. Fig. 4 zeigt einen Abschnitt 12 aus Flachmaterial in Form einer reißfesten Kunststofffolie, in dem die Ausnehmung 10 vorgesehen ist. Unterhalb der Ausnehmung 10 erstreckt sich die Klebefläche 8 bis an die seitlichen Kanten des Abschnitts 12. Die gesamte Klebefläche 8 und damit der gesamte Abschnitt 12 unterhalb der Ausnehmung 10 werden durch den Abschnitt 14 des Haarbands 5 gemäß Fig. 5 abgedeckt, sobald die hier nicht dargestellten Haare 7 des Trägers durch die Ausnehmung 10 des an der Montur des Haarersatzes befestigten Abschnitts 12 hindurch gezogen und an die Klebefläche 8 angedrückt sind. Bei dem Haarband 5 gemäß Fig. 5 handelt es sich hier um ein solches selbstklebendes Haarband, an das die Haare 6 parallel nebeneinander aufgeklebt sind. Auch ein solches Haarband tarnt die Befestigungseinrichtung 4 in hervorragender Weise, insbesondere bei glatthaarigen Frisuren.

### BEZUGSZEICHENLISTE

- 1: Haarersatz
- 2: Montur
- 3: Haar
- 4: Sicherungseinrichtung
- 5: Haarband
- 6: Haar
- 7: Haar
- 8: Klebefläche
- 9: Klebefläche
- 10: Ausnehmung

- 11: Flachmaterial
- 12: Abschnitt
- 13: Randbereich
- 14: Abschnitt

## Patentansprüche

1. Haarersatz (1) mit einer Montur (2), mit an der Montur (2) befestigten Haaren (3) und mit mindestens einer Sicherungseinrichtung (4) zum Sichern der Montur (2) an Haaren (7) des Trägers des Haarersatzes (1), wobei die Sicherungseinrichtung (4) eine randgeschlossene Ausnehmung (10) in einem Flachmaterial (11) und Mittel zum Festlegen von durch die Ausnehmung (10) hindurchreichenden Haaren (7) des Trägers aufweist, wobei die Mittel zum Festlegen eine der Ausnehmung (10) auf der Außenseite des Flachmaterials (11) benachbarte Klebefläche (8) und einen Abschnitt (14) eines selbstklebenden Haarbands (5) zum Aufkleben auf an die Klebefläche (8) angedrückte Haare (7) des Trägers umfassen, **dadurch gekennzeichnet dass** die Ausnehmung (10) in einem Randbereich (13) der Montur (2) vorgesehen ist, wobei beidseitig der Ausnehmung (10) und der ihr benachbarten Klebefläche (8) in dem Randbereich (13) Haare (3) an der Montur (2) befestigt sind, so dass die Klebefläche (8) den mit Haaren (3) besetzten Randbereich der Montur unterbricht.

2. Haarersatz nach Anspruch 1 **dadurch gekennzeichnet, dass** die Montur (2) eine Netzmontur ist und dass der Randbereich (13) der Netzmontur durch eine Beschichtung verstärkt ist.

3. Haarersatz (1) mit einer Montur (2), mit an der Montur (2) befestigten Haaren (3) und mit mindestens einer Sicherungseinrichtung (4) zum Sichern der Montur (2) an Haaren (7) des Trägers des Haarersatzes (1), wobei die Sicherungseinrichtung (4) eine randgeschlossene Ausnehmung (10) in einem Flachmaterial (11) und Mittel zum Festlegen von durch die Ausnehmung (10) hindurchreichenden Haaren (7) des Trägers aufweist, wobei die Mittel zum Festlegen eine der Ausnehmung (10) auf der Außenseite des Flachmaterials (11) benachbarte Klebefläche (8) und einen Abschnitt (14) eines selbstklebenden Haarbands (5) zum Aufkleben auf an die Klebefläche (8) angedrückte Haare (7) des Trägers umfassen und wobei die Ausnehmung (10) in einem Abschnitt (12) aus dem Flachmaterial (11) vorgesehen ist, der an einem Randbereich (13) der Montur (2) befestigt ist, **dadurch gekennzeichnet, dass** nur die Ausnehmung (10) und die angrenzende Klebefläche (8) über den Randbereich (13) der Montur (2) überstehen, wobei das aufgeklebte Haarband (5) die Klebefläche (8) beim Festlegen der Haare (7) des Trägers an der Sicherungseinrichtung verdeckt.

4. Haarersatz nach einem der Ansprüche 1 bis 3, **dadurch gekennzeichnet, dass** die Ausnehmung (10) schlitzförmig ist und dass sich die Klebefläche (8) parallel zu der Ausnehmung (10) erstreckt.

5. Haarersatz nach Anspruch 4, **dadurch gekennzeichnet, dass** der Schlitz eine Länge von 1 bis 3 cm und eine Breite von 1 bis 5 mm hat.

6. Haarersatz nach einem der vorangehenden Ansprüche, **dadurch gekennzeichnet, dass** an dem Haarband (5) dieselben Haare (3) befestigt sind, wie an der Montur (2).

7. Haarersatz nach einem der vorangehenden Ansprüche, **dadurch gekennzeichnet, dass** die Haare (3, 6) durch Einknüpfen, Einstechen und/oder Ankleben an der Montur (2) und/oder dem Haarband (5) befestigt sind.

8. Haarersatz nach einem der vorangehenden Ansprüche, **dadurch gekennzeichnet dass** ein Flüssigkleber zum Auftragen auf die an die Klebefläche (8) angedrückten Haare (7) des Trägers vor dem Aufkleben des Abschnitts (14) des Haarbands (5) vorgesehen ist.

## Claims

1. Hairpiece (1) comprising a mounting (2), hairs (3) fixed to the mounting (2) and at least one securing device (4) for securing the mounting (2) to hairs (7) of a person wearing the hairpiece (1), wherein the securing device (4) comprises an opening (10) which is closed around its edges in a flat material (11) and means for fixing hairs (7) of the person wearing the hairpiece, which extend through the opening (10), wherein the means for fixing include an adhesive surface (8) adjacent to the opening (10) on the outer side of the flat material (11) and a section (14) of a self-adhesive hair-band (5) for sticking to the hairs (7) of the person wearing the hairpiece, which have been pressed against the adhesive surface (8), **characterized in that** the opening (10) is provided in a boundary area (13) of the mounting (2), wherein hairs (3) are fixed to the mounting (2) on both sides of the opening (10) and of its adjacent adhesive surface (8) in the boundary area (13) so that the adhesive surface (8) interrupts the boundary area of the mounting provided with hairs (3).

2. Hairpiece of claim 1, **characterized in that** the mounting (2) is a net mounting and that the boundary area (13) of the net mounting is reinforced by a coating.

3. Hairpiece (1) comprising a mounting (2), hairs (3) fixed to the mounting (2) and at least one securing device (4) for securing the mounting (2) to hairs (7) of the person wearing the hairpiece (1), wherein the securing device (4) comprises an opening (10) which is closed around its edges in a flat material (11) and means for fixing hairs (7) of the person wearing the hairpiece, which extend through the opening, wherein the means for fixing comprise an adhesive surface (8) adjacent to the opening (10) at the outer side of the flat material (11) and a section (14) of a self-adhesive hair-band (5) for sticking to hairs (7) of the person wearing the hairpiece, which have been pressed against the adhesive surface (8), and wherein the opening (10) is provided in a section (12) of the flat material (11), which is attached to a boundary area (13) of the mounting (2), **characterized in that** only the opening (10) and the adjacent adhesive surface (8) extend beyond the boundary area (13) of the mounting (2), wherein the sticking hair-band (5) covers the adhesive surface (8) upon fixing the hairs (7) of the person wearing the hairpiece to the securing device.

4. Hairpiece of any of the claims 1 to 3, **characterized in that** the opening (10) is slot-shaped and that the adhesive surface (8) extends in parallel to the opening (10).

5. Hairpiece of claim 4, **characterized in that** the slot has a length of 1 to 3 cm and a width of 1 to 5 mm.

6. Hairpiece of any of the preceding claims, **characterized in that** the hairs (3) fixed to the hair-band (5) are the same hairs as fixed to the mounting (2).

7. Hairpiece of any of the preceding claims, **characterized in that** the hairs (3, 6) are fixed by knotting, stitching and/or gluing to the mounting (2) and/or to the hair-band (5).

8. Hairpiece of any of the preceding claims, **characterized in that** a liquid glue is provided for application to the hairs (7) of a person wearing the hairpiece, which are pressed against the adhesive surface (8), prior to sticking the section (14) of the hair-band (5).

## Revendications

1. Substitut capillaire (1), avec une monture (2), avec des cheveux (3) fixés à la monture (2), et avec au moins un dispositif de fixation (4) pour fixer la monture (2) aux cheveux (7) de l'utilisateur du substitut capillaire (1), le dispositif de fixation (4) comportant un évidement (10) à bord fermé, réalisé dans un matériau plat (11), et des moyens pour la fixation des cheveux (7) de l'utilisateur, qui passent à travers l'évidement (10), les moyens pour la fixation comportant une surface adhésive (8), adjacente à l'évidement (10) sur la face extérieure du matériau plat (11), et une partie (14) d'un bandeau capillaire (5) autocollant destiné à être collé sur les cheveux (7) de l'utilisateur qui sont pressés contre la surface adhésive (8), **caractérisé en ce que** l'évidement (10) est prévu dans une zone de bordure (13) de la monture (2), sachant que, de part et d'autre de l'évidement (10) et de la surface adhésive (8) adjacente à celui-ci, des cheveux (3) sont fixés dans la zone de bordure (13) contre la monture (2), de telle sorte que la surface adhésive (8) interrompt la zone de bordure de la monture, occupée par des cheveux (3).

2. Substitut capillaire selon la revendication 1, **caractérisé en ce que** la monture (2) est formée par un filet et **en ce que** la zone de bordure (13) du filet est renforcée par un revêtement.

3. Substitut capillaire (1), avec une monture (2), avec des cheveux (3) fixés à la monture (2), et avec au moins un dispositif de fixation (4) pour fixer la monture (2) aux cheveux (7) de l'utilisateur du substitut capillaire (1), le dispositif de fixation (4) comportant un évidement (10) à bord fermé, réalisé dans un matériau plat (11), et des moyens pour la fixation des cheveux (7) de l'utilisateur, qui passent à travers l'évidement (10), les moyens pour la fixation comportant une surface adhésive (8), adjacente à l'évidement (10) sur la face extérieure du matériau plat (11), et une partie (14) d'un bandeau capillaire (5) autocollant destiné à être collé sur les cheveux (7) de l'utilisateur, qui sont pressés contre la surface adhésive (8), et l'évidement (10) étant prévu dans une partie (12) du matériau plat (11), laquelle est fixée à une zone de bordure (13) de la monture (2), **caractérisé en ce que** seulement l'évidement (10) et la surface adhésive (8) adjacente à celui-ci, s'avancent en saillie au-delà de la zone de bordure (13) de la monture (2), sachant que le bandeau capillaire (5) collé, masque la surface adhésive (8) lors de la fixation des cheveux (7) de l'utilisateur sur le dispositif de fixation.

4. Substitut capillaire selon l'une quelconque des revendications 1 à 3, **caractérisé en ce que** l'évidement (10) est en forme de fente et **en ce que** la surface adhésive (8) s'étend parallèlement à l'évidement (10).

5. Substitut capillaire selon la revendication 4, **caractérisé en ce que** la fente a une longueur de 1 à 3 cm et une largeur de 1 à 5 mm.

6. Substitut capillaire selon l'une quelconque des revendications précédentes, **caractérisé en ce que** sur le bandeau capillaire (5) sont fixés les mêmes cheveux (3) que sur la monture (2).

7. Substitut capillaire selon l'une quelconque des revendications précédentes, **caractérisé en ce que** les cheveux (3, 6) sont fixés à la monture (2) et/ou au bandeau capillaire (5) par nouage, piquage et/ou collage.

8. Substitut capillaire selon l'une quelconque des revendications précédentes, **caractérisé en ce qu'**une colle liquide est prévue avant le collage de la partie (14) du bandeau capillaire (5) pour être appliquée sur les cheveux (7) de l'utilisateur, pressés contre la surface adhésive (8).
